# EUROPÄISCHE PATENTSCHRIFT

(11) **EP 1 920 887 B1**
(45) Veröffentlichungstag und Bekanntmachung des Hinweises auf die Patenterteilung: **23.12.2009**
(21) Anmeldenummer: 06023566.0
(22) Anmeldetag: 13.11.2006
(51) Int. Cl.: B25B 21/02, B25B 23/145

(54) **Werkzeug mit einem Hydraulikschlagwerk**
Tool with hydraulic percussion mechanism
Outil avec mécanisme à coup hydraulique

(43) Veröffentlichungstag der Anmeldung: 14.05.2008
(73) Patentinhaber: Cooper Power Tools GmbH & Co., 73463 Westhausen (DE)
(72) Erfinder: Kettner, Konrad Karl, 73433 Aalen (DE)
(74) Vertreter: Grünecker, Kinkeldey, Stockmair & Schwanhäusser Anwaltssozietät

(56) Entgegenhaltungen:
- EP-A1- 0 309 625
- EP-A2- 0 292 752
- EP-A2- 0 885 693
- DE-U1- 20 210 453
- US-A- 5 611 404

## Beschreibung

Die Erfindung betrifft ein Werkzeug und insbesondere ein Schrauber, mit einem Hydraulikschlagwerk und einer Antriebseinheit, wobei ein Arbeitsvolumen innerhalb des Hydraulikschlagwerks mit einem außerhalb von diesem ausgebildeten Zusatzvolumen verbindbar ist.

Ein derartiges Werkzeug ist aus der DE 202 10 453 U1 (Cooper) bekannt, wobei das Arbeitsvolumen innerhalb des Hydraulikschlagwerks mit einem Zusatzvolumen innerhalb des Hydraulikzylinders durch eine kleine Bohrung verbunden ist, die während des Impulses von einer Lamelle verschlossen wird. Ein mit Runddichtringen abgedichteter Deckel verschließt den Hydraulikzylinder und legt dadurch, das gesamte Arbeitsvolumen der Impulseinheit fest, da er nicht verstellbar für die Einstellung verschiedener Arbeitsvolumen ist. Ein Distanzring drückt den Deckel gegen die Zylinderwand und ein Sicherungsring fixiert den Deckel dauerhaft. Auf Grund der festgelegten Montageposition des Sicherungsrings ist auch der Abstand zwischen dem Hydraulikzylinder und dem Deckel und somit auch das Arbeitsvolumen festgelegt und unveränderlich. Der Raum für das Arbeitsfluid ist nicht einstellbar, und die benötigte Menge des Arbeitsfluids kann nur durch die Zugabe oder Entnahme über eine Einfüllöffnung geschehen. Herkömmlicherweise wird die Kammer zunächst vollständig mit einem Arbeitsfluid gefüllt und dann geschieht die Entnahme mit Spritzen, die das Fluid aus dem Innenraum herausziehen, bis ein gewünschtes Volumen erreicht ist. Dieses Befüllverfahren ist sehr aufwändig und unpräzise. Des Weiteren ist eine Veränderung des Arbeitsvolumens nicht möglich.

Aus dem Dokument DE 40 18 084 C1 ist ein Impulsschrauber bekannt, dessen Hydraulikschlagwerk einseitig mit einem Hydraulikschlagwerkdeckel verschlossen wird, der mittels eines Positionierstifts verdrehsicher fixiert wird. Ein Abschlussdeckel verschließt dann die gesamte Baugruppe. Das Arbeitsvolumen bleibt in diesem Hydraulikschlagwerk konstant.

Aus der DE 698 07 013 T2 ist ein Werkzeug bekannt, das einen Schrauber mit einem Motor zeigt, der ein Antriebselement innerhalb einer Fluidkammer rotiert, wobei das Antriebselement mit einer Fluidsammelkammer mit variablem Volumen ausgestattet ist. Bei einer Ausdehnung des hydraulischen Fluids nimmt die Sammelkammer das zusätzliche Fluidvolumen auf. Bei der Abnahme der Ausdehnung führt die Sammelkammer das Fluid in die Fluidkammer zurück. Den Ausgleich übernimmt eine elastisch verformbare Membran, die aus zwei Bereichen besteht. Der erste Bereich steht mit der Fluidkammer über einen Kanal in Verbindung und die zweite Membranschicht soll vor der Zerstörung durch das chemisch aggressive Hydraulikfluid schützen. Der Volumenzuwachs innerhalb der Fluidsammelkammer führt zu einer Verformung der Membran und somit zur Vergrößerung des Arbeitsvolumens. Wenn die Temperatur des Hydraulikfluids abnimmt, kehrt das zuvor in die Sammelkammer eingetretene überschüssige Fluid über den Kanal in die Sammelkammer zurück und die Membran wird entlastet. Das Arbeitsvolumen kann also nur abhängig von dem Druck des Arbeitsfluids verändert werden. Eine gezielte Volumeneinstellung ist nicht möglich.

Demgemäß ist es die Aufgabe der vorliegenden Erfindung, ein Werkzeug der eingangs genannten Art derart weiterzubilden, dass das Arbeitsvolumen innerhalb des Hydraulikschlagwerks ohne Berücksichtigung der Konsistenz des Arbeitsfluids und jederzeit einstellbar ist.

Diese Aufgabe wird erfindungsgemäß dadurch gelöst, dass das mit einem Arbeitsvolumen verbundene Zusatzvolumen druckunabhängig variierbar ist.

Erfindungsgemäß ist ein Werkzeug mit einem Hydraulikschlagwerk mit einem Arbeitsvolumen sowie einem außerhalb von diesem Hydraulikschlagwerk ausgebildeten Zusatzvolumen vorgesehen, wobei zumindest das Zusatzvolumen so variierbar ist, dass es nicht von der Konsistenz des Arbeitsfluids und nicht von den Druckverhältnissen innerhalb des Hydraulikschlagwerks abhängig ist. Vielmehr findet die Verstellung des Zusatzvolumens unabhängig von den Umgebungsbedingungen statt. So kann auch eine Veränderung des Zusatzvolumens durchgeführt werden, wenn sich die Druckverhältnisse auf Grund der Arbeitsvorgänge innerhalb der Impulseinheit nicht verändert haben. Ebenso kann eine Veränderung des Augleichsvolumens stattfinden, wenn sich das Volumen des Arbeitsfluids ändert. Und des Weiteren kann eine Verstellung des Zusatzvolumens vorgenommen werden, obwohl sich das Volumen des Arbeitsfluids geändert hat.

Eine besonders vorteilhafte Weiterbildung der Erfindung sieht vor, dass das Hydraulikschlagwerk zwischen der Antriebseinheit und einer Werkzeughalterung angeordnet ist, um eine möglichst verlustarme Kraftübertragung zu gewährleisten. Des Weiteren kann durch diese Anordnung die Baugröße des Werkzeugs besonders vorteilhaft gestaltet werden.

Bei einer vorteilhaften Ausführungsform der Erfindung kann das Hydraulikschlagwerk ein einseitig begrenzendes Einstellmittel aufweisen. Dadurch wird das Hydraulikschlagwerk zumindest an einer Seite mit einem Mittel verschlossen, das einstellbar bzw. verstellbar ist.

In einer besonders vorteilhaften Ausführungsform der Erfindung kann das Zusatzvolumen mit dem Einstellmittel vergrößert und/oder verkleinert werden. Somit können die präzisen Volumenanforderungen des Anwenders für das Reserveöl, Ölausgleich und Impulsfrequenzänderung zeitsparend auf eine geforderte Größe eingestellt werden.

Vorteilhafterweise kann das Einstellmittel ein von Hand verstellbarer Kolben sein. Diese Ausführungsform gewährleistet eine schnelle Veränderung des Zusatzvolumens innerhalb des Hydraulikschlagwerks. Der verstellbare Kolben weist eine für die Handbetätigung besonders vorteilhafte Oberfläche auf, die durch ihre raue Beschaffenheit ein Abrutschen der Finger bzw. der Hand verhindert. Dies kann z.B. durch eine Rändelung oder mit einer griffsicheren zusätzlich aufgebrachten Oberflächenbeschichtung oder anderen geeigneten Mitteln realisiert werden.

In einer weiteren Ausführungsform der Erfindung kann der Kolben über ein Außen- und/oder Innengewinde relativ zu dem Hydraulikzylinder verstellbar sein. Die Verstellmöglichkeit über ein Gewinde bietet dabei eine besonders präzise Möglichkeit, den translatorischen Verfahrweg und somit die Volumenänderung innerhalb des Hydraulikschlagwerks einzustellen. Der Einsatz eines Außen- und/oder Innengewindes erhöht dabei die Einsatzmöglichkeiten und passt den Kolben den unterschiedlichen Einbaubedingungen an. In einer bevorzugten Ausführungsform ist das Gewinde ein Feingewinde, mit dem auf Grund der geringen Gewindesteigung auch kleinste Veränderungen des Volumens realisiert werden können.

Bei einer vorteilhaften Ausführungsform der Erfindung kann das Zusatzvolumen zwischen dem Hydraulikzylinder und dem Kolben angeordnet sein. Dieser Aufbau gewährleistet den direkten Einfluss auf das Volumen, wenn der Hydraulikzylinder oder der Kolben verstellt werden.

Vorteilhafterweise kann der Kolben für die Volumenänderung relativ zu dem Werkzeug über ein Gewinde verstellbar sein. Somit kann eine Feinjustierung des Kolbens erfolgen und auch präzise Volumenänderungen in kleinen Schritten durchgeführt werden.

Bei einer vorteilhaften Ausführungsform der Erfindung kann der Kolben aus einem belastbaren, steifen und massearmen Material hergestellt sein. Insbesondere bietet hardanodisiertes Aluminium günstige Eigenschaften für den Einsatz des Kolbens in einer druckbeaufschlagten und mit Öl benetzten Umgebung. Auch von außen einwirkende Belastungen können von einem aus beschichtetem Aluminium hergestellten Kolben sehr gut absorbiert werden.

Bei einer vorteilhaften Ausführungsform der Erfindung kann der Kolben relativ zu dem Hydraulikzylinder mit Runddichtringen abgedichtet sein. Diese Dichtungen bieten insbesondere in der mit druckbeaufschlagten und ölbenetzten Umgebung eine gute Abdichtung des Kolbens. Auch andere geeignete Dichtungen können eingesetzt werden.

In einer besonders vorteilhaften Ausführungsform der Erfindung kann der Kolben in wenigstens einer Drehstellung fixierbar sein. Dadurch kann der Kolben, nachdem er die gewünschte Einstellposition erreicht hat, fixiert werden. Eine ungewünschte Verschiebung während des Einsatz des Werkzeugs wird dadurch verhindert.

Bei einer vorteilhaften Ausführungsform der Erfindung kann der Hydraulikzylinder mindestens vier um jeweils 90° versetzt angeordnete fixierbare Drehstellungen aufweisen. Durch die Anordnung von mindestens vier Drehstellungen kann eine ausreichend, flexible Fixiermöglichkeit bereitgestellt werden.

Alternativ sind auch mehr Nuten am Kolben möglich, vorteilhaft eine ungerade Anzahl gegenüber der Nutanzahl am Hydraulikzylinder, z.B. 3 zu 4 ergibt 12 Positioniermöglichkeiten pro Umdrehung des Kolbens.

In einer weiteren Ausführungsform der Erfindung kann der Kolben in mindestens einer Drehstellung mit dem Hydraulikzylinder verbindend fixiert sein. Dadurch kann eine sichere Positionierung des Kolbens während des Einsatzes des Werkzeugs gewährleistet werden.

Vorteilhafterweise kann der Kolben in mindestens einer Drehstellung mit dem Hydraulikzylinder mittels eines Feststellelements fixiert sein. Dabei stellt das Feststellelement eine besonders zuverlässige Verdrehsicherung dar.

In einer Variante der Erfindung kann das Feststellelement ein Stift, Hülse oder Gewindestift sein. Dieser kann auf Grund seiner hohen Abscherfestigkeit sowie der einfachen und schnellen Montage eine gute Fixiermöglichkeit darstellen.

In einer weiteren Ausführungsform der Erfindung kann der Kolben zur Volumenänderung mit einem Hilfswerkzeug mehrfach verdrehbar sein. Das Werkzeug kann die für die Rotation nötige Kraft besonders einfach auf den Kolben übertragen. Außerdem ist ein Werkzeug auch in schwer zugänglichen Montagesituationen einsetzbar.

In einer Variante der Erfindung kann der Kolben ein im Wesentlichen L-förmiges Profil aufweisen. Dadurch kann das Gewicht des Kolbens verringert und eine kleinere Bauform realisiert werden.

In einem günstigen Ausführungsbeispiel der Erfindung kann der Kolben einen äußeren Schenkel aufweisen, der mit der Außenfläche des Hydraulikzylinders eine Kammer für Reserveöl bildet. Somit kann die Kammer für das Reserveöl mit wenigen Bauteilen geformt werden. Die gesamte Baugruppe kann durch diese kompakte Anordnung besonders klein ausgeführt werden.

Vorteilhafterweise kann der Kolben ein Innengewinde aufweisen, das im Wesentlichen dem Außengewinde des Hydraulikzylinders entspricht. Dadurch kann eine einwandfreie und klemmfreie Verbindung des Kolbens mit dem Hydraulikzylinder gewährleistet werden.

Bei einer vorteilhaften Ausführungsform der Erfindung kann der Kolben zwei unterschiedlich große zylindrische Innendurchmesser aufweisen. Dadurch kann der Kolben an die Form des Hydraulikzylinders angepasst werden und stellt eine besonders platzsparende Einbauvariante dar.

Bei einer vorteilhaften Ausführungsform der Erfindung kann mindestens einer der Innendurchmesser des Kolbens eine Nut für einen Runddichtring aufweisen. Durch die Platzierung des Runddichtrings innerhalb des Kolbens kann dieser besonders gut abgedichtet werden.

In einer Variante der Erfindung kann mindestens einer der Innendurchmesser des Kolbens eine Lauffläche für einen Runddichtring aufweisen. Dadurch kann ein eingebauter Runddichtring besonders gut an dem Innendurchmesser anliegen und das System abdichten.

In einer besonders vorteilhaften Ausführungsform der Erfindung kann der Kolben mindestens eine Aufnahmeöffnung für das Feststellelement aufweisen. Somit kann das Feststellelement sicher platziert werden und den Kolben gegen Verdrehen sichern.

In einem günstigen Ausführungsbeispiel der Erfindung kann der Kolben werkseitig auf eine vorgegebene Impulszahl, die beispielsweise 10 bis 40 Hz beträgt, voreinstellbar sein. Dadurch kann der Anwender des Werkzeugs den Impulsfrequenzbereich auf die eigenen Bedürfnisse anpassen.

In einer besonders vorteilhaften Ausführungsform der Erfindung kann der Kolben nach der Einstellung der Impulszahl relativ zu dem Hydraulikzylinder mit dem Feststellelement fixierbar sein. Dadurch kann die voreingestellte Impulszahl von bevorzugterweise 30 Hz sicher fixiert und vor einer ungewünschten Verstellung gesichert werden.

Ein bevorzugtes Ausführungsbeispiel der vorliegenden Erfindung wird nun anhand der beigefügten Zeichnungen näher beschrieben. Im Einzelnen zeigen:
- Fig. 1: eine schematische Darstellung eines erfindungsgemäßen Werkzeugs,
- Fig. 2: eine Schnittansicht des Hydraulikschlagwerks,
- Fig. 3: eine Seitenansicht des in Fig. 2 dargestellten Hydraulikschlagwerks,
- Fig. 4: eine Funktionsdarstellung des Hydraulikschlagwerks mit einem voreingestellten Zusatzvolumen für das Reserveöl vor der eigentlichen Ölbefüllung,
- Fig. 5: eine Funktionsdarstellung des Hydraulikschlagwerks mit vergrößertem Zusatzvolumen zur Aufnahme des Expansionsöles nach der Befüllung und verschließen des Hydraulikschlagwerks,
- Fig. 6: eine Funktionsdarstellung des Werkzeugs mit weiterem Zusatzvolumen zur Erhöhung der Impulsfrequenz. Die Impulsfrequenz erhöht sich deshalb, weil wegen des größeren Volumens gegenüber der Ölbefüllung die Impulsphase später einsetzt und die Beschleunigungsphase dadurch früher beginnt.

Gleiche Komponenten werden in den Zeichnungen durchgängig mit gleichen Bezugszeichen bezeichnet.

Die Fig. 1 zeigt eine schematische Seitenansicht eines Werkzeugs 1, welches eine Antriebseinheit 24, eine damit verbundenes Hydraulikschlagwerk 7 sowie einen Abtrieb aufweist. Die Antriebseinheit 24 ist ein herkömmlicher Motor mit Druckluftzufuhr. Durch ein Ventil lässt sich der Druck individuell von dem Anwender einschalten.

Das Hydraulikschlagwerk besteht im Wesentlichen aus einem Hydraulikrotor 26, einem Hydraulikzylinder 11 und Hydrauliklamellen 23, die zusammen von einem Druckluftmotor als Antriebseinheit 24 angetrieben werden. Durch das in einer Impulskammer 18 des Hydraulikzylinders befindliche Druckmedium, beispielsweise Hydrauliköl, wird der Hydraulikrotor 26 mit der Werkzeughalterung 25 rotierend mitgenommen. Dadurch wird eine Schraube oder eine Mutter in ein Bauteil geschraubt. Solange der Schraubenkopf oder die Mutter noch nicht aufliegen, wird der Hydraulikrotor 26 und der Hydraulikzylinder 11 von der Antriebseinheit 24 weiter gedreht. Sobald jedoch der Schraubenkopf bzw. die Mutter aufsitzen, erfährt der Hydraulikrotor 26 eine Gegenkraft. Zum Anziehen der Schraube oder der Mutter ist es nunmehr notwendig, dass mit der Hydraulikrotor 26 weiterhin ein Drehmoment auf die Schraube aufgebracht wird. Während des Schraubvorgangs verursacht der zu dem Hydraulikrotor 26 exzentrische Raum im Zylindergehäuse 11 unterschiedliche Druckverhältnisse an dem Hydraulikrotor 26 und eine höhere Kompression im verengten Gehäuseraum 11. Die Impulseinheit 6 weist ein Hydraulikschlagwerk 7 auf, das vier Dichtungsbereiche an dem Hydraulikzylinder 11 und vier Lamellen 23 auf dem Hydraulikrotor 26 aufweist. Während einer Impulsphase dichten die in dem Zylinder 11 befestigten Lamellen 23 an den stegförmigen Dichtungsbereichen 9 des Hydraulikzylinders 11 die vier in der Impulskammer 18 entstehenden Räume ab. Jeweils zwei gegenüberliegende Räume sind Hochdruckkammern und die beiden anderen gegenüberliegenden Räume sind Niederdruckkammern. Der entstehende Druck wirkt auf die Lamellen 23 und erzeugt einen hydraulischen Impuls, der durch die Motordrehung in rascher Folge hintereinander eintritt und dem Schlagen eines mechanischen Schlagschraubers entspricht. Nachdem die lmpulsabgabe erfolgte, muss die Antriebseinheit 24 den Hydraulikzylinder 11 erneut für den nächsten Impuls über eine volle Umdrehung beschleunigen. Damit die Impulse schnell aufeinander erfolgen können, ist eine kurze Überfahrzeit der Dichtungsbereiche 9 nach dem zuletzt ausgeübten Impuls notwendig.

Eine Verbindung zum Zusatzvolumen ist während der lmpulsphase durch eine Lamelle abgedichtet, siehe Fig. 2.

Zur Vereinfachung wurde beispielsweise ein Schraubaufsatz für die Werkzeughalterung oder die Druckluftzufuhr nicht dargestellt.

Fig. 2 zeigt eine Schnittansicht des Hydraulikschlagwerks 7 mit einer Antriebsspindel 26, die sich ausgehend von der Antriebseinheit 24 durch das Hydraulikschlagwerk 7 erstreckt. An dem frei aus dem Werkzeug herausragenden Ende der Antriebsspindel 26 wird das für den Arbeitseinsatz gewünschte Werkzeug eingesetzt. Die seitliche Abdeckung des Hydraulikschlagwerks 7 erfolgt an der Abtriebsseite des Hydraulikrotors 26 durch einen Lagerdeckel 27, der eine Einfüllöffnung für das Hydrauliköl aufweist. Die andere Seite des Hydraulikschlagwerks 7 wird mit einem drehbaren Kolben 2 verschlossen. Die Montage der Impulseinheit 6 vor dem Einbringen in den Schrauber 1 läuft wie folgt ab. Das bereits zusammengefügte Hydraulikschlagwerk 7 wird an einer Seite mit dem Lagerdeckel 27 und an der anderen Seite mit dem drehbaren Kolben 2 und den damit in Verbindung stehenden Runddichtringen 13, 14 verschlossen. Vor dem Befüllen der lmpulseinheit 6 mit dem Arbeitsfluid wird der drehbare Kolben 2 axial soweit auf den Hydraulikzylinder 11 aufgeschraubt, bis er die Anschlagstellung erreicht. Wird der Kolben vor der Befüllung gegen Uhrzeigersinn gedreht, beispielsweise 1 Umdrehung wird bei der Befüllung dieses Zusatzvolumens ebenfalls mit Arbeitsfluid befüllt und steht als nutzbares Reservefluid später bei Bedarf zur Verfügung. Dann kann das Arbeitsfluid, insbesondere Hydrauliköl, durch die Einfüllöffnung in die Impulseinheit 6 eingebracht werden. Wenn das Arbeitsvolumen innerhalb der Impulseinheit 6 vollständig mit Hydrauliköl befüllt wurde, wird die Einfüllöffnung in dem Lagerdeckel 27 fest verschlossen. Innerhalb der Impulseinheit 6 befindet sich nun keine Luft mehr.

Der drehbare Kolben 2, der sich noch in Reservestellung (Fig. 4) mit dem Hydraulikzylinder 11 befindet, kann nun gedreht und somit axial auf dem Hydraulikzylinder 11 verschoben werden, so dass sich zwischen den Stirnflächen des Kolbens 2 und des Hydraulikzylinders 11 eine Kammer 3 mit einem entsprechenden Zusatzvolumen 4 bildet. Die Größe der Kammer kann in Grenzen durch Drehen des Kolbens 2 vergrößert und verkleinert werden. Dabei geht das Zusatzvolumen gegen Null, wenn der Kolben an der Stirnseite des Hydraulikzylinders 11 anstößt und erreicht sein maximales Volumen, wenn er soweit von der Stirnfläche des Hydraulikzylinders 11 axial verschoben wird, bis die letztmögliche Dichtungsposition erreicht ist. Diese Dichtungsposition wird durch den Runddichtring 13 auf dem äußeren Umfang des Hydraulikzylinders 11 festgelegt. Vorteilhafterweise begrenzt ein Anschlag die axiale Verfahrmöglichkeit.

Bei Betrieb des Werkzeugs erwärmt sich das Arbeitsfluid innerhalb des Hydraulikschlagwerkes 7 und dehnt sich aus. Wird kein genügend großes Zusatzvolumen zur Verfügung gestellt, bleibt die Impulseinheit gegebenenfalls stehen, bis sich das Arbeitsfluid wieder abgekühlt und das gesamte Arbeitsfluid verringert hat. Mit dem drehbaren Kolben 2 wird das nötige Zusatzvolumen zur Verfügung gestellt. Dazu wird der Kolben entgegen des Uhrzeigersinns gedreht und durch die axiale Verschiebung vergrößert sich der Raum zwischen den Stirnflächen des Kolbens 2 und des Hydraulikzylinders 11. Wie in Fig. 5 zu sehen, kann somit das Fluidausgleichsvolumen eingestellt werden.

Wird das Arbeitsfluid in das Hydraulikschlagwerk 7 eingefüllt, wenn der drehbare Kolben 2 sich in der in Fig. 4 dargestellten Stellung befindet, kann ein um die Kammer 3 größeres Volumen des Arbeitsfluids (Reservefluid) eingefüllt werden.

Das Werkzeug kann werkseitig so mit Arbeitsfluid befüllt werden, dass es eine Impulsfrequenz von in etwa 30 Hz erreicht. Während des Einsatzes des Werkzeugs kann der Reduzierung der Impulsfrequenz auf Grund der Erwärmung des Arbeitsfluids entgegengewirkt werden, indem der drehbare Kolben 2 entgegen des Uhrzeigersinns gedreht wird und somit das Zusatzvolumen 4 vergrößert wird. Damit sich dann im weiteren Arbeitsablauf der drehbare Kolben 2 nicht selbstständig verdrehen kann, wird ein Feststellelement 15, das insbesondere ein Stift, Hülse oder ein Gewindestift ist, zur axialen Sicherung zwischen dem Hydraulikzylinder 11 und dem drehbaren Kolben 2 eingefügt. Dadurch werden die beiden Teile miteinander versperrt. Ein weiterer Runddichtring kann das eingefügte Feststellelement zusätzlich axial absichern.

Die Verstellung des drehbaren Kolbens 2 zur Vergrößerung des Zusatzvolumens 5 und dadurch Erhöhung der Impulsfrequenz kann beliebig oft durchgeführt werden, bis das Zusatzvolumen entweder zu groß wird und das Arbeitsfluid dadurch nicht genügend Druck für den lmpulsaufbau bereitstellt oder aber der drehbare Kolben auf Grund seiner Abmessungen an seine Grenzen stößt.

Wenn das Zusatzvolumen 5 verringert werden soll, weil das Arbeitsfluid verbraucht wurde und um den Druck innerhalb der Impulskammer wiederherzustellen oder die Impulsfrequenz zu reduzieren, muss das Reserveöl aktiviert und der Kolben 2 im Uhrzeigersinn gedreht werden, so dass er sich axial auf dem Hydraulikzylinder 11 verschiebt. Dazu müssen zuvor der elastische Ring 22 und das Feststellelement 15 des Kolbens entfernt werden und nach Beendigung der Verstellung werden beide wieder eingesetzt.

Die axiale Verdrehsicherung des drehbaren Kolbens 2 kann auch mit anderen axial oder radial angeordneten Befestigungsmitteln, beispielsweise einem Splint ausgeführt werden.

Des Weiteren ist die axiale Verschiebung des drehbaren Kolbens 2 auch durch andere geeignete Maßnahmen, wie beispielsweise eine Keilwellenverbindung möglich. Zur Abdichtung können anstatt der Runddichtringen auch alle anderen schleifenden Dichtungen eingesetzt werden.

## Patentansprüche

1. Werkzeug (1), insbesondere Schrauber,
mit einer ein Hydraulikschlagwerk (7) aufweisenden Impulseinheit (6) und einer Antriebseinheit (24),
wobei ein Arbeitsvolumen (5) innerhalb des Hydraulikschlagwerks (7) mit einem außerhalb von diesem ausgebildeten Zusatzvolumen (4) verbindbar ist,
**dadurch gekennzeichnet, dass**
zumindest das Zusatzvolumen (4) druckunabhängig variierbar ist.

2. Werkzeug (1) nach Anspruch 1, **dadurch gekennzeichnet, dass**
das Hydraulikschlagwerk (7) zwischen der Antriebseinheit (24) und einer Werkzeughalterung (25) angeordnet ist.

3. Werkzeug (1) nach einem der vorhergehenden Ansprüche, **dadurch gekennzeichnet, dass** das Zusatzvolumen (4) ein einseitig begrenzendes Einstellmittel (2) aufweist.

4. Werkzeug (1) nach Anspruch 3, **dadurch gekennzeichnet, dass** mittels des Einstellmittels (2) das Zusatzvolumen (4) vergrößerbar und verkleinerbar ist.

5. Werkzeug (1) nach Anspruch 3 oder 4, **dadurch gekennzeichnet, dass** das Einstellmittel (2) ein von Hand verstellbarer Kolben (2) ist.

6. Werkzeug (1) nach Anspruch 5, **dadurch gekennzeichnet, dass** der Kolben (2) über ein Außen- und/oder Innengewinde relativ zu einem Hydraulikzylinder (11) verstellbar ist.

7. Werkzeug (1) nach Anspruch 5 oder 6, **dadurch gekennzeichnet, dass** das Zusatzvolumen (4) zwischen dem Hydraulikzylinder (11) und dem Kolben (2) angeordnet ist.

8. Werkzeug (1) nach einem der vorhergehenden Ansprüche 5 bis 7, **dadurch gekennzeichnet, dass** der Kolben (2) aus einem belastbaren, steifen und massearmen Material, insbesondere hardanodisiertes Aluminium, hergestellt ist.

9. Werkzeug (1) nach einem der vorhergehenden Ansprüche 6 bis 8, **dadurch gekennzeichnet, dass** der Kolben (2) relativ zu dem Hydraulikzylinder (11) mit Runddichtringen (13, 14) abgedichtet ist.

10. Werkzeug (1) nach einem der vorhergehenden Ansprüche 5 bis 9, **dadurch gekennzeichnet, dass** der Kolben (2) in wenigstens einer Drehstellung (16) fixierbar ist.

11. Werkzeug (1) nach Anspruch 6, **dadurch gekennzeichnet, dass** der Hydraulikzylinder (11) wenigstens vier um insbesondere 90° versetzt angeordnete fixierbare Drehstellungen (16) aufweist.

12. Werkzeug (1) nach einem der vorhergehenden Ansprüche 6 bis 8 oder 11, **dadurch gekennzeichnet, dass** der Kolben (2) in mindestens einer Drehstellung (16) relativ zum Hydraulikzylinder (11) fixiert ist.

13. Werkzeug (1) nach einem der vorhergehenden Ansprüche 6 bis 8 oder 11, **dadurch gekennzeichnet, dass** der Kolben (2) in mindestens einer Drehstellung (16) relativ zum Hydraulikzylinder (11) mittels eines Feststellelements (15) fixiert ist.

14. Werkzeug (1) nach Anspruch 13, **dadurch gekennzeichnet, dass** das Feststellelement (15) ein Stift, Hülse oder ein Gewindestift ist.

15. Werkzeug (1) nach einem der vorhergehenden Ansprüche 5 bis 14, **dadurch gekennzeichnet, dass** der Kolben (2) zur Volumenänderung mit einem Hilfswerkzeug verdrehbar ist.

16. Werkzeug (1) nach einem der vorhergehenden Ansprüche 5 bis 15, **dadurch gekennzeichnet, dass** der Kolben (2) ein im Wesentlichen L-förmiges Profil aufweist.

17. Werkzeug (1) nach einem der vorhergehenden Ansprüche 6 bis 8, 11 oder 13, **dadurch gekennzeichnet, dass** der Kolben (2) ein äußeres Schenkelprofil aufweist, das mit dem Hydraulikzylinder (11) eine Kammer (3) und (4) für Reserveöl und Ausgleichsöl bildet.

18. Werkzeug (1) nach Anspruch 6, **dadurch gekennzeichnet, dass** der Kolben (2) ein Innengewinde aufweist, das auf ein Außengewinde des Hydraulikzylinders (11) aufschraubbar ist.

19. Werkzeug (1) nach einem der vorhergehenden Ansprüche 5 bis 18, **dadurch gekennzeichnet, dass** der Kolben (2) zwei unterschiedlich große zylindrische Innendurchmesser aufweist.

20. Werkzeug (1) nach Anspruch 20, **dadurch gekennzeichnet, dass**
wenigstens einer der Innendurchmesser des Kolbens (2) eine Nut für einen Runddichtring (13,14) aufweist.

21. Werkzeug (1) nach einem der Ansprüche 20 oder 21 , **dadurch gekennzeichnet, dass** wenigstens einer der Innendurchmesser des Kolbens (2) eine Lauffläche für einen Runddichtring (13,14) aufweist.

22. Werkzeug (1) nach Anspruch 13, **dadurch gekennzeichnet, dass** der Kolben (2) wenigstens eine Aufnahmeöffnung oder -nut für das Feststellelement (15) aufweist.

23. Werkzeug (1) nach einem der vorhergehenden Ansprüche 5 bis 22, **dadurch gekennzeichnet, dass** mit dem Kolben (2) gleichzeitig das Reserveöl, das Ölausgleichsvolumen und die Pulsfrequenzerhöhung einstellbar ist.

24. Werkzeug (1) nach Anspruch 13 oder 22, **dadurch gekennzeichnet, dass** der Kolben (2) nach der Einstellung der Impulszahl relativ zu dem Hydraulikzylinder (11) mit dem Feststellelement (15) fixierbar ist.

## Claims

1. Tool (1), in particular an impact wrench,
with a pulse unit (6) having a hydraulic impact mechanism (7) and a drive unit (24),
wherein a working volume (5) within the hydraulic impact mechanism (7) can be connected to an additional volume (4) formed outside of it,
**characterised in that**,
at least the additional volume (4) can be varied independently of the pressure.

2. Tool (1) according to Claim 1, **characterised in that** the hydraulic impact mechanism (7) is arranged between the drive unit (24) and a tool holder (25).

3. Tool (1) according to one of the aforementioned claims, **characterised in that** the additional volume (4) has setting means (2) limiting at one end.

4. Tool (1) according to Claim 3, **characterised in that** the additional volume (4) can be enlarged and reduced by means of the setting means (2).

5. Tool (1) according to claim 3 or 4, **characterised in that** the setting means (2) is a manually adjustable piston (2).

6. Tool (1) according to claim 5, **characterised in that** the piston (2) can be set via an external and / or internal thread relative to the hydraulic cylinder (11).

7. Tool (1) according to claim 5 or 6, **characterised in that** the additional volume (4) is arranged between the hydraulic cylinder (11) and the piston (2).

8. Tool (1) according to one of the claims 5 to 7, **characterised in that** the piston (2) is manufactured from a resilient, stiff and low-mass material, in particular hard anodised aluminium.

9. Tool (1) according to one of the claims 6 to 8, **characterised in that** the piston (2) is sealed relative to the hydraulic cylinder (11) with O-ring seals (13, 14).

10. Tool (1) according to one of the claims 5 to 9, **characterised in that** the piston (2) can be fixed in at least one rotary position (16).

11. Tool (1) according to claim 6, **characterised in that** the hydraulic cylinder (11) has at least four fixable rotary positions (16) which are arranged offset, in particular by 90°.

12. Tool (1) according to one of the claims 6 to 8 or 11, **characterised in that** the piston (2) is fixed in at least one rotary position (16) relative to the hydraulic cylinder (11).

13. Tool (1) according to one of the claims 6 to 8 or 11, **characterised in that** the piston (2) is fixed in at least one rotary position (16) relative to the hydraulic cylinder (11) by means of a locking element (15).

14. Tool (1) according to Claim 13, **characterised in that** the locking element (15) is a pin, sleeve or threaded stud.

15. Tool (1) according to one of the claims 5 to 14, **characterised in that** the piston (2) can be rotated with an auxiliary tool to change the volume.

16. Tool (1) according to one of the claims 5 to 15, **characterised in that** the piston (2) has an essentially L-shaped profile.

17. Tool (1) according to one of the claims 6 to 8, 11 or 13 **characterised in that** the piston (2) has an outer limb profile which forms a chamber (3) and (4) with the hydraulic cylinder (11) for reserve oil and compensating oil.

18. Tool (1) according to claim 6, **characterised in that** the piston (2) has an internal thread, which can be screwed onto an external thread of the hydraulic cylinder (11).

19. Tool (1) according to one of the claims 5 to 18, **characterised in that** the piston (2) has two cylindrical internal diameters of different size.

20. Tool (1) according to claim 19, **characterised in that** at least one of the internal diameters of the piston (2) has a groove for an O-ring seal (13, 14).

21. Tool (1) according to claim 19 or 20, **characterised in that** at least one of the internal diameters of the piston (2) has a mounting surface for an O-ring seal (13, 14).

22. Tool (1) according to claim 13, **characterised in that** the piston (2) has at least one receptacle opening or groove for the locking element (15).

23. Tool (1) according to one of the claims 5 to 22, **characterised in that** the reserve oil, the oil compensating volume and the increase in pulse frequency can be set simultaneously with the piston (2).

24. Tool (1) according to claims 13 or 22, **characterised in that** the piston (2) can be fixed relative to the hydraulic cylinder (11) with the locking element (15) after setting the pulse rate.

## Revendications

1. Outil (1), en particulier tournevis, comportant une unité d'impulsion (6), munie d'un mécanisme de percussion hydraulique (7), et une unité d'entraînement (24), sachant qu'un volume de travail (5) à l'intérieur du mécanisme de percussion hydraulique (7) peut être relié à un volume supplémentaire (4) réalisé en dehors de ce dernier,
**caractérisé en ce qu'**au moins le volume supplémentaire (4) est variable indépendamment de la pression.

2. Outil (1) selon la revendication 1, **caractérisé en ce que** le mécanisme de percussion hydraulique (7) est disposé entre l'unité d'entraînement (24) et un porte-outil (25).

3. Outil (1) selon l'une quelconque des revendications précédentes, **caractérisé en ce que** le volume supplémentaire (4) comporte un organe de réglage (2) limitant sur un côté.

4. Outil (1) selon la revendication 3, **caractérisé en ce que** le volume secondaire (4) peut être agrandi et diminué au moyen de l'organe de réglage (2).

5. Outil (1) selon la revendication 3 ou 4, **caractérisé en ce que** l'organe de réglage (2) est un piston (2) apte à être réglé manuellement.

6. Outil (1) selon la revendication 5, **caractérisé en ce que** le piston (2) peut être réglé par rapport à un vérin hydraulique (11) par l'intermédiaire d'un filetage extérieur et/ou intérieur.

7. Outil (1) selon la revendication 5 ou 6, **caractérisé en ce que** le volume supplémentaire (4) est disposé entre le vérin hydraulique (11) et le piston (2).

8. Outil (1) selon l'une quelconque des revendications précédentes 5 à 7, **caractérisé en ce que** le piston (2) est réalisé dans un matériau rigide et de faible poids, pouvant être sollicité, en particulier l'aluminium éloxé.

9. Outil (1) selon l'une quelconque des revendications précédentes 6 à 8, **caractérisé en ce que** le piston (2) est rendu étanche par rapport au vérin hydraulique (11) au moyen de bagues d'étanchéité (13, 14) rondes.

10. Outil (1) selon l'une quelconque des revendications précédentes 5 à 9, **caractérisé en ce que** le piston (2) peut être immobilisé dans au moins une position de rotation (16).

11. Outil (1) selon la revendication 6, **caractérisé en ce que** le vérin hydraulique (11) comporte au moins quatre positions de rotation (16) décalées notamment de 90° et pouvant être immobilisées.

12. Outil (1) selon l'une quelconque des revendications précédentes 6 à 8 ou 11, **caractérisé en ce que** le piston (2) est immobilisé dans au moins une position de rotation (16) par rapport au vérin hydraulique (11).

13. Outil (1) selon l'une quelconque des revendications précédentes 6 à 8 ou 11, **caractérisé en ce que** le piston (2) est immobilisé au moyen d'un élément de blocage (15) dans au moins une position de rotation (16) par rapport au vérin hydraulique (11).

14. Outil (1) selon la revendication 13, **caractérisé en ce que** l'élément de blocage (15) est une goupille, un manchon ou une tige filetée.

15. Outil (1) selon l'une quelconque des revendications précédentes 5 à 14, **caractérisé en ce que**, en vue de la variation du volume, le piston (2) peut être amené en rotation au moyen d'un outil auxiliaire.

16. Outil (1) selon l'une quelconque des revendications précédentes 5 à 15, **caractérisé en ce que** le piston (2) a un profil sensiblement en forme de L.

17. Outil (1) selon l'une quelconque des revendications précédentes 6 à 8, 11 ou 13, **caractérisé en ce que** le piston (2) possède une branche extérieure qui, conjointement avec le vérin hydraulique (11), forme une chambre (3) et (4) pour l'huile de réserve et l'huile de compensation.

18. Outil (1) selon la revendication 6, **caractérisé en ce que** le piston (2) comporte un filetage intérieur, qui est apte à être vissé sur un filetage extérieur du vérin hydraulique (11).

19. Outil (1) selon l'une quelconque des revendications précédentes 5 à 18, **caractérisé en ce que** le piston (2) comporte deux diamètres intérieurs cylindriques de dimension différente.

20. Outil (1) selon la revendication 20, **caractérisé en ce qu'**au moins un des diamètres intérieurs du piston (2) comporte une rainure pour une bague d'étanchéité (13, 14) ronde.

21. Outil (1) selon la revendication 20 ou 21, **caractérisé en ce qu'**au moins un des diamètres intérieurs du piston (2) comporte une surface de roulement pour une bague d'étanchéité (13, 14) ronde.

22. Outil (1) selon la revendication 13, **caractérisé en ce que** le piston (2) comporte au moins une ouverture de réception ou une rainure de réception pour l'élément de blocage (15).

23. Outil (1) selon l'une quelconque des revendications précédentes 5 à 22, **caractérisé en ce qu'**il est possible avec le piston (2) de régler simultanément l'huile de réserve, le volume d'équilibrage de l'huile et l'augmentation de la fréquence d'impulsion.

24. Outil (1) selon la revendication 13 ou 22, **caractérisé en ce que**, après le réglage du nombre d'impulsions, le piston (2) peut être immobilisé par rapport au vérin hydraulique (11) au moyen de l'élément de blocage (15).
